# EUROPÄISCHE PATENTANMELDUNG

(11) **EP 4 647 367 A1**
(43) Veröffentlichungstag der Anmeldung: **12.11.2025**
(21) Anmeldenummer: 25174413.2
(22) Anmeldetag: 06.05.2025
(51) Int. Cl.: B65F 3/20

(54) **SAMMELFAHRZEUG**

(30) Priorität: 06.05.2024 AT 503812024
(71) Anmelder: Steyr Automotive GmbH, 4400 Steyr (AT)
(72) Erfinder: Bauer, Manfred, 1210 Wien (AT); Kößl, Martin, 1220 Wien (AT); Weidinger, Franz, 3040 Raipoltenbach (AT)
(74) Vertreter: Müllner, Martin

(57) **Zusammenfassung**

Ein Sammelfahrzeug, insbesondere Abfallsammelfahrzeug weist eine elektrische Stromquelle, einen Sammelbehälter (7), ein Ladewerk, ein Presselement (1) und einen Elektromotor auf, der das Presselement (1) antreibt. Erfindungsgemäß ist das Presselement (1) auf beiden Seiten an zwei Punkten (2, 3) geführt gelagert, wobei diese Punkte (2, 3) vorzugsweise maximal 20%, stärker bevorzugt maximal 10% der Höhe des Presselements (1) von dessen oberer bzw. unterer Kante entfernt sind. Dadurch werden hohe Presskräfte ermöglicht. Vorzugsweise ist einer der beiden Punkte (2) auf einer Scheibe (4) drehbar befestigt, die vom Elektromotor angetrieben ist, und der anderen Punkt (3) ist entlang einer Kulisse einer Seitenwand (5) geführt oder mit einer Stange (10), die am Sammelfahrzeug an einem Drehpunkt (11) drehbar befestigt ist, drehbar verbunden ist. Die Höhe des Presselements (1) soll mindestens 30 %, bevorzugt mindestens 50 % der maximalen Höhe des Sammelbehälters (7) des Sammelfahrzeugs betragen.

## Beschreibung

### Technisches Gebiet

Die vorliegende Erfindung betrifft ein Sammelfahrzeug, insbesondere Abfallsammelfahrzeug, mit einer elektrischen Stromquelle, einem Sammelbehälter, einem Ladewerk, einem Presselement und einem Elektromotor, der das Presselement antreibt.

### Stand der Technik

Die gattungsbildende zeigt ein elektrisch betriebenes Müllfahrzeug. Das Müllfahrzeug weist ein Presselement auf, das von einem Motor angetrieben wird. Zu diesem Zweck ist ein Gelenkviereck vorgesehen, dessen Steg am Sammelfahrzeug befestigt ist und von dem einer der Arme vollständige Drehungen ausführen kann. Dieser Arm wird vom Motor angetrieben. Das Presselement ist in Verlängerung der Koppelstange vorgesehen, hat also ein freies Ende, sodass sehr hohe Biegekräfte auftreten, wenn Müll komprimiert wird. Wohl deshalb ist das Presselement verglichen mit der Höhe des Müllsammelcontainers relativ niedrig, der Müll wird von dem Presselement in einem Kanal nach schräg oben in den Müllsammelcontainer gedrückt. Hierbei ist der Müllsammelcontainer aufgrund der Anordnung des Presselements relativ klein und könnte bei einer geschickteren Anordnung größer ausgeführt werden. Weiters sorgt die Anordnung für eine relativ hohe Ladekante, relativ weiten Überhang und vorstehende Hebel.

### Kurzbeschreibung der Erfindung

Ziel der vorliegenden Erfindung ist es, ein Sammelfahrzeug bereitzustellen, dessen Pressmechanik einen größeren Laderaum, eine niedrigere Ladekante, einen geringeren Überhang und glatte Wände ermöglicht und dessen Presselement stabiler befestigt ist.

Dies wird erfindungsgemäß durch ein Sammelfahrzeug der eingangs genannten Art dadurch erreicht, dass das Presselement auf beiden Seiten an zwei Punkten geführt gelagert ist, wobei diese Punkte vorzugsweise maximal 20%, stärker bevorzugt maximal 10% der Höhe des Presselements von dessen oberer bzw. unterer Kante entfernt sind. Erfindungsgemäß ist das Presselement also nicht ausgetragen ausgeführt, sondern sowohl im Bereich seiner oberen Kante als auch im Bereich seiner unteren Kante geführt gelagert, sodass die Biegekräfte erheblich reduziert sind.

Es ist zweckmäßig, dass einer der beiden Punkte auf einer Scheibe drehbar befestigt ist, die vom Elektromotor angetrieben ist. Die Scheibe ermöglicht die Führung des Presselements, ohne dass sich Sammelgut (beispielsweise Müll) in der Führung verklemmen kann.

Eine bevorzugte Ausführungsform besteht darin, dass das Presselement am anderen Punkt entlang einer Kulisse einer Seitenwand geführt ist. Die Führung des zweiten Endes des Presselements in der Seitenwand verhindert auch hier, dass sich Sammelgut zwischen Hebel und Seitenwand verklemmt. Weiters wird eine Kulissenführung anhand eines frei wählbaren Profils, solange es in der Seitenwand implementierbar ist, ermöglicht. Somit wird ermöglicht, auch wesentlich kompliziertere Profile abzufahren als nur einen Kreisbogen.

Eine andere bevorzugte Ausführungsform besteht darin, dass das Presselement am anderen Punkt mit einer Stange, die am Sammelfahrzeug an einem Drehpunkt drehbar befestigt ist, drehbar verbunden ist. Durch die Stange wird also das Presselement am zweiten Ende entlang eines Kreisbogens geführt. Dies stellt eine kostengünstige Anordnung dar.

Dabei ist bevorzugt, dass sich der Drehpunkt unter dem anderen Punkt befindet und in Richtung des Sammelfahrzeugs versetzt ist. Durch diese Anordnung wird ermöglicht, dass das Presselement so angeordnet werden kann, dass der Sammelcontainer viel Sammelgut aufnehmen kann und über eine große Fläche im Wesentlichen horizontal gepresst werden kann.

Eine besonders bevorzugte Ausführungsform besteht darin, dass die Höhe des Presselements mindestens 30 %, bevorzugt mindestens 50 % der maximalen Höhe des Sammelbehälters des Sammelfahrzeugs beträgt. Durch die Verwendung des gesamten Presselements zum Pressen wird eine große Pressfläche ermöglicht, dies wird in der Figurenbeschreibung genauer erläutert.

Eine weitere besonders bevorzugte Ausführungsform besteht darin, dass das Presselement gekrümmt ist. Durch ein hohes/großes, gekrümmtes Presselement kann über eine große Fläche Müll komprimiert werden, sodass in einer Pressbewegung viel Volumen durch Komprimierung gewonnen werden kann.

### Kurze Beschreibung der Zeichnungsfiguren

An Hand der beiliegenden Zeichnungen wird die vorliegende Erfindung näher erläutert. Es zeigt:
Fig. 1 eine Seitenansicht eines Presselements eines Sammelfahrzeugs in verschiedenen Positionen; und
Fig. 2 eine isometrische Ansicht des Presselements aus Fig. 1 in verschiedenen Positionen.

### Beschreibung der Ausführungsarten

Das Sammelfahrzeug weist einen Sammelbehälter 7 auf, vor dem (in Fahrtrichtung hinter dem) sich eine Schütte 12 befindet, deren Ladekante 8 relativ niedrig liegt. Die Schütte 12 ist etwa zylindrisch ausgebildet, und an einer Seite davon befindet sich eine Scheibe 4, die durch einen Motor drehbar ist. Die Achse der Scheibe 4 stimmt etwa mit der Achse der zylindrischen Schütte 12 überein. Damit Müll oder anderes Sammelgut von der Schütte 12 in den Sammelbehälter 7 gefördert und dabei komprimiert werden kann, ist ein Presselement 1 in Form einer gekrümmten Pressplatte vorgesehen. In den Fig. 1 und 2 ist das Presselement 1 in drei verschiedenen Positionen zu sehen, eine Position ist durchgezogen gezeichnet, die beiden anderen Positionen sind strichliert angedeutet.

Erfindungsgemäß ist das Presselement 1 sowohl im Bereich des unteren Endes als auch im Bereich des oberen Endes an Punkten 2 bzw. 3 geführt. Am Punkt 2 ist das Presselement 1 an der drehbaren Scheibe 4 drehbar gelagert. Am Punkt 3 ist das Presselement 1 mit einer Stange 10 drehbar verbunden, die seinerseits an einem Drehpunkt 11 an einer Seitenwand 5 des Sammelbehälters 7 gelagert ist. Die Stange 10 ist strichliert dargestellt, weil sie sich hinter der Seitenwand 5 befindet. Damit er mit dem Presselement 1 verbunden werden kann, ist in der Seitenwand 5 eine kreisbogenförmige Ausnehmung 6 vorgesehen.

In einer ersten Position (rechte strichlierte Lage) befindet sich der Punkt 2 des Presselements 1 in der Nähe des untersten Punkts der Scheibe 4 und der Punkt 3 des Presselements am unteren Ende der Ausnehmung 6. In einer zweiten Position (durchgezogene Lage) befindet sich der Punkt 2 des Presselements 1 auf mittlerer Höhe, wobei er sich in Richtung des Sammelfahrzeugs bewegt hat, und der Punkt 3 des Presselements 1 befindet sich etwa in der Mitte der Ausnehmung 6. In der dritten Position (linke strichlierte Lage) befindet sich der Punkt 2 des Presselements 1 in der Nähe des höchsten Punkts der Scheibe 4 und der Punkt 3 des Presselements 1 befindet sich am obersten Ende der Ausnehmung 6. Das Presselement 1 wird in jeder Position von einer Abdeckung 9 überragt.

Beim Pressen durchläuft das Presselement 1 zuerst die erste, dann die zweite und anschließend die dritte Position. Wenn sich das Presselement 1 in der dritten Position befindet, kann Sammelgut (beispielsweise Müll) in das Sammelfahrzeug geladen werden. Hierbei wird das Sammelgut in die Schütte 12 geleert. Anschließend wird das Presselement 1 von der dritten Position in die erste Position bewegt und erfasst somit das gesamte Sammelgut. Durch die Bewegung von der ersten Position zur zweiten Position wird das Sammelgut in den Sammelbehälter gehoben. Durch das Anheben aus einer tieferen Position in einen höher gelegenen Sammelbehälter wird eine niedrige Ladekante 8 erreicht, die besonders für manuelle Beladung angenehm ist. Die Bewegung von der zweiten Position in die dritte Position komprimiert dann das Sammelgut durch eine Bewegung, die vorwiegend von hinten nach vorne (vorne ist in Richtung des Sammelfahrzeugs) erfolgt und nur eine leichte Drehbewegung aufweist. Durch das nach außen gekrümmte Presselement 1 wird das Behältervolumen des Sammelfahrzeugs erhöht.

Diese Anordnung kann durch einen Elektromotor, der beispielsweise die Scheibe 4 antreibt, angetrieben werden. Besonders vorteilhaft ist dies bei einem elektrischen Sammelfahrzeug, weil somit kaum Übertragungsverluste vorhanden sind, die üblicherweise bei Verwendung von Hydraulikzylindern vorhanden sind.

Durch die Anordnung mitsamt Scheibe 4 und die Bewegung entlang der Seitenwand 5 werden wesentlich glattere Seitenwände als mit Armen geführte Presselemente zur Verfügung gestellt und somit wird die Gefahr des Verhakens/Verklemmens von Sammelgut an der Seitenwand bzw. an vorhandenen Armen reduziert.

Fig. 2 zeigt dieselbe Anordnung wie Fig. 1 mit denselben Positionen, jedoch aus einem anderen Blickwinkel.

### Liste der Bezugszeichen

- 1: Presselement
- 2: Punkt des Presselements
- 3: Anderer Punkt des Presselements
- 4: Scheibe
- 5: Seitenwand
- 6: Ausnehmung in Seitenwand
- 7: Sammelbehälter
- 8: Ladekante
- 9: Abdeckung
- 10: Stange
- 11: Drehpunkt
- 12: Schütte

## Patentansprüche

1. Sammelfahrzeug, insbesondere Abfallsammelfahrzeug, mit einer elektrischen Stromquelle, einem Sammelbehälter (7), einem Ladewerk, einem Presselement (1) und einem Elektromotor, der das Presselement (1) antreibt, **dadurch gekennzeichnet, dass** das Presselement (1) auf beiden Seiten an zwei Punkten (2, 3) geführt gelagert ist, wobei diese Punkte (2, 3) vorzugsweise maximal 20%, stärker bevorzugt maximal 10% der Höhe des Presselements (1) von dessen oberer bzw. unterer Kante entfernt sind.

2. Sammelfahrzeug nach Anspruch 1, **dadurch gekennzeichnet, dass** einer der beiden Punkte (2) auf einer Scheibe (4) drehbar befestigt ist, die vom Elektromotor angetrieben ist.

3. Sammelfahrzeug nach Anspruch 2, **dadurch gekennzeichnet, dass** das Presselement am anderen Punkt (3) entlang einer Kulisse einer Seitenwand (5) geführt ist.

4. Sammelfahrzeug nach Anspruch 2, **dadurch gekennzeichnet, dass** das Presselement (1) am anderen Punkt (3) mit einer Stange (10), die am Sammelfahrzeug an einem Drehpunkt (11) drehbar befestigt ist, drehbar verbunden ist.

5. Sammelfahrzeug nach Anspruch 4, **dadurch gekennzeichnet, dass** sich der Drehpunkt (11) unter dem anderen Punkt (3) befindet und in Richtung des Sammelfahrzeugs versetzt ist.

6. Sammelfahrzeug nach einem der Ansprüche 1 bis 5, **dadurch gekennzeichnet, dass** die Höhe des Presselements (1) mindestens 30 %, bevorzugt mindestens 50 % der maximalen Höhe des Sammelbehälters (7) des Sammelfahrzeugs beträgt.

7. Sammelfahrzeug nach einem der Ansprüche 1 bis 6, **dadurch gekennzeichnet, dass** das Presselement (1) gekrümmt ist.
